# EUROPÄISCHE PATENTSCHRIFT

(11) **EP 3 114 295 B1**
(45) Veröffentlichungstag und Bekanntmachung des Hinweises auf die Patenterteilung: **08.12.2021**
(21) Anmeldenummer: 15713138.4
(22) Anmeldetag: 09.03.2015
(51) Int. Cl.: E05B 19/00, E05B 35/00

(54) **VERRIEGELUNGSSYSTEM MIT KONTAKTFLÄCHEN**
LOCKING SYSTEM HAVING CONTACT SURFACES
SYSTÈME DE VERROUILLAGE AVEC SURFACES DE CONTACT

(30) Priorität: 07.03.2014 DE 102014103070
(43) Veröffentlichungstag der Anmeldung: 11.01.2017
(73) Patentinhaber: Haake, André, 48703 Stadtlohn (DE); Haake, Oliver, 48703 Stadtlohn (DE); Haake, Patrick, 48691 Vreden (DE)
(72) Erfinder: Haake, André, 48703 Stadtlohn (DE); Haake, Oliver, 48703 Stadtlohn (DE); Haake, Patrick, 48691 Vreden (DE)
(74) Vertreter: Habbel, Ludwig
(86) Internationale Anmeldenummer: PCT/EP2015/054830
(87) Internationale Veröffentlichungsnummer: WO 2015/132413

(56) Entgegenhaltungen:
- WO-A2-2012/062305
- FR-A1- 2 877 974

## Beschreibung

Die Erfindung betrifft ein Verriegelungssystem mit Kontaktflächen, nämlich einerseits ein Verfahren zur Kodierung von Schlüssel und Schließstempel eines Schlosses eines Verriegelungssystems, und weiterhin ein dementsprechend ausgestaltetes Schloss eines Verriegelungssystems.

Ein gattungsgemäßes Verfahren ist aus der FR 2 877 974 A1 bekannt. Schlüssel und Schließstempel werden dabei jeweils mithilfe eines Grundkörpers hergestellt, dem jeweils zusätzlich ein separates Bauteil, nämlich das jeweilige Kodierteil, zugeordnet wird. Die Kodierteile von Schlüssel und Schließstempel passen komplementär zusammen, so dass mit dem Schlüssel der Schließstempel des Schlosses betätigt werden kann.

Die Oberflächen beider Bauteile, wo ein Kodierteil einem Grundkörper anliegt, werden als Kontaktflächen bezeichnet, und diese zusammenwirkenden Kontaktflächen am Kodierteil einerseits und am Grundkörper andererseits sind geometrisch derartig ausgestaltet, dass sie eine Mehrzahl unterschiedlicher Drehstellungen ermöglichen, in welchem dasselbe Kodierteil wahlweise an dem Grundkörper angesetzt werden kann.

Die Kodierteile können also in einer kleinen Serie hergestellt werden und ergeben dadurch, dass sie in unterschiedlichen Drehstellungen an dem Grundkörper befestigt werden können, stets unterschiedlich ausgestaltete Schlüssel bzw. Schließstempel, denn das Verriegelungssystem ist derart ausgestaltet, dass der Schlüssel nur in einer vorbestimmten Ausrichtung an den Schließstempel herangeführt werden kann. Wenn zwei Schlüssel identische Kodierteile aufweisen, die jedoch in unterschiedlicher Drehwinkelstellung an ihren jeweiligen Grundkörpern montiert sind, kann nur einer dieser beiden Schlüssel zu dem zugehörigen Schließstempel passen, während der zweite Schlüssel keinen funktionsfähigen Schlüssel für diesen Schließstempel darstellt.

Auch aus der WO 2012/062305 A2 ist ein gattungsgemäßes Verfahren bekannt. Dabei sind die Kodierteile jeweils als Kodierscheiben ausgestaltet.

Der vorliegenden Erfindung liegt die Aufgabe zugrunde, ein gattungsgemäßes Verfahren dahingehend zu verbessern, dass die Herstellung des Schlüssels und des Schließstempels vereinfacht wird und über diese Vereinfachung hinaus ein weiterer wirtschaftlicher Vorteil dadurch erzielbar ist, dass gleich ausgestaltete Kodierteile in einer möglichst großen Anzahl verwendet werden können und dabei gleichzeitig sicherstellen, dass jeweils nur eine einzige funktionsfähige Schließpaarung geschaffen wird. Weiterhin liegt der Erfindung die Aufgabe zugrunde, ein Schloss eines Verriegelungssystems anzugeben, bei dem Schlüssel und Schließstempel bei Verwendung möglichst weniger unterschiedlicher Bauteile zu einer möglichst großen Anzahl unterschiedlich kodierter Schließpaarungen angeordnet werden können.

Diese Aufgabe wir durch ein Verfahren nach Anspruch 1 und ein Schloss nach Anspruch 9 gelöst. Vorteilhafte Ausgestaltungen sind in den Unteransprüchen beschrieben.

Die Erfindung schlägt mit anderen Worten ein Verfahren vor, bei dem die zusammenwirkenden Kontaktflächen, an denen ein Kodierteil an einem Grundkörper anliegt, nicht in dem Sinne kodiert sind, dass sie lediglich in wenigen vorbestimmten Drehstellungen miteinander verbindbar sind. Vielmehr sind Grundkörper und Kodierteil relativ zueinander stufenlos drehbar, so dass sie in nahezu beliebigen Drehstellungen relativ zueinander angeordnet werden können. Falls kein Anschlag vorgesehen ist, der diese Drehbewegung begrenzt, sind die beiden Bauteile um volle 360° frei gegeneinander drehbar. Falls jedoch ein Anschlag vorgesehen sein sollte, der diese Drehbewegung begrenzt, sind innerhalb des verfügbaren Drehwinkelbereichs stufenlos beliebig viele unterschiedliche Drehstellungen möglich. Jedenfalls kann vorschlagsgemäß eine Vielzahl unterschiedlich kodierter Schlüssel oder Schließstempel geschaffen werden, die sehr enge Abstufungen unterschiedlicher Drehstellungen zwischen Kodier- und Grundteil aufweisen, ohne dass hierzu eine hochpräzise feinmechanische Ausgestaltung der Kontaktflächen mit entsprechend fein gerasterter Profilierung erforderlich wäre.

In einer fertigungstechnisch möglichst einfachen und somit wirtschaftlichen Ausgestaltung kann vorgesehen sein, dass die Kontaktflächen glattflächig ausgestaltet sind. Es kann jedoch auch vorgesehen sein, dass eine Kontaktfläche profiliert und die gegenüberliegende Kontaktfläche glatt ausgestaltet ist, so dass auch bei dieser Ausgestaltung das Kodierteil gegenüber dem Grundkörper beliebig verdreht werden kann und sich insofern keine Drehbehinderung der beiden Kontaktflächen ergibt, welche die möglichen Drehwinkelstellungen der beiden Bauteile zueinander einschränken würde. Gegebenenfalls können sogar beide Bauteile profiliert sein, wenn dies nicht zu einer Einschränkung ihrer Drehbeweglichkeit relativ zueinander führt. So kann beispielsweise an einer Kontaktfläche eine strahlenförmige, radiale Riffelung vorgesehen sein und an der anderen Kontaktfläche eine kreisförmige konzentrische Riffelung, so dass diese beiden in unterschiedlichen Richtungen verlaufenden Profilierungen nicht zu einer Verzahnung des Kodierteils an dem Grundkörper führen und dementsprechend die Drehbeweglichkeit zwischen diesen beiden Bauteilen nicht eingeschränkt ist. Diese Profilierungen vergrößern die Oberfläche der jeweiligen Kontaktfläche und können daher aus anderen Gründen vorteilhaft sein, wie weiter unten noch erläutert wird.

Bei dem gattungsgemäßen Verfahren zur Herstellung eines Schlüssels oder eines Schließstempels ist eine axiale Verschraubung des Kodierteils mit dem Grundkörper entlang deren gemeinsamer Mittellinie vorgesehen. Aufgrund der Profilierung der Kontaktflächen sind dort abweichende Drehwinkelstellungen ausgeschlossen, wenn das Kodierteil erst einmal am Grundkörper festgelegt ist, beispielsweise mittels der erwähnten Verschraubung.

Bei dem vorliegenden Vorschlag allerdings ist eine mechanische Festlegung der jeweiligen Drehwinkelstellung, die das Kodierteil gegenüber dem Grundkörper einnimmt, nicht vorgesehen. Das Kodierteil muss dennoch am Grundkörper in der gewählten Drehwinkelstellung so befestigt werden, dass die beiden Bauteile zugfest und drehfest miteinander verbunden sind, also gegen Kräfte gesichert sind, welche die beiden Bauteile gegeneinander zu verdrehen oder auseinanderzuziehen bestrebt sind. Beispielsweise können, nachdem das Kodierteil und der Grundkörper in ihrer gewünschten Drehwinkelstellung angeordnet worden sind, zwei parallele Gewindebohrungen in axialer Richtung erzeugt werden, um das Kodierteil mit dem Grundkörper drehfest und zugfest miteinander zu verschrauben. Oder es kann vorgesehen sein, dass sich die beiden Bauteile in axialer Richtung überlappen, so dass sie mittels einer radialen Bohrung, die durch beide Bauteile verläuft, miteinander verstiftet oder verschraubt werden können.

Vorteilhaft kann jedoch vorgesehen sein, dass das Kodierteil am Grundkörper ohne eine derartige aufwändige mechanische Nachbearbeitung befestigt wird. Um eine zuverlässig zug- und drehfeste Befestigung des Kodierteils am Grundkörper sicherzustellen, kann daher statt einer mechanischen Befestigung des Kodierteils am Grundkörper vorgesehen sein, diese beiden Bauteile miteinander zu verkleben oder zu verschweißen, oder mittels einer Vergussmasse zu verbinden. Bei der Verklebung kann Klebstoff zwischen den beiden Kontaktflächen vorgesehen sein. Die weiter oben erläuterte Profilierung kann die Oberfläche der Kontaktflächen vergrößern und damit die Kraftübertragung von einem Bauteil auf den Klebstoff verbessern. Und die Vergussmasse kann ausgehärtet werden und anschließend - ggf. auch ohne eine Verklebungswirkung - einen Formschluss zwischen dem Kodierteil und dem Grundkörper bewirken, selbst wenn diese beiden Bauteile nicht unmittelbar aneinander formschlüssig anliegen, sondern lediglich jeweils eine Profilierung aufweisen, die nur mit der ausgehärteten Vergussmasse formschlüssig zusammenwirkt.

Durch das vorgeschlagene Verfahren können unter Verwendung desselben Kodierteils und desselben Grundkörpers unterschiedliche funktionsfähige Schließstempel bzw. Schlüssel in einer sehr großen Anzahl hergestellt werden, wobei sich diese Anzahl nach der Fertigungspräzision des Schlosses richtet: Wenn beispielsweise aufgrund einer besonders exakten Führung des Schlüssels bei seiner Annäherung an den Schließstempel sichergestellt ist, dass bereits ein Kodierteil des Schlüssels nicht mehr zum Kodierteil des Schließstempel passt, wenn das Kodierteil des Schlüssels eine Drehwinkelabweichung von einem Grad zum Kodierteil des Schließstempels aufweist, so können dementsprechend 360 unterschiedlich ausgestaltete Schlüssel bzw. Schließstempel unter Verwendung der gleichen Bauteile hergestellt werden, indem jeweils die Kodierteile um 1° hinsichtlich des Drehwinkels versetzt am Grundköper befestigt werden. Mit einer mechanischen Kodierung zwischen dem Kodierteil und dem Grundkörper sind deutlich geringere unterschiedliche Varianten des Schlüssels bzw. Schließstempels erzielbar, so dass dementsprechend das vorschlagsgemäße Verfahren eine erheblich wirtschaftlichere Fertigung des Schlüssels bzw. Schließstempels aufgrund der erheblich umfangreicheren Verwendungsmöglichkeit von Gleichteilen ermöglicht.

Vorteilhaft kann das Kodierteil lediglich an seinem äußeren Umfang am Grundkörper befestigt werden. Kodierteil und Grundkörper können also zunächst in der gewünschten Drehwinkelstellung zueinander geführt und aneinander gehalten werden und anschließend kann in besonders einfacher Weise von außen die entsprechende Befestigung des Kodierteils am Grundkörper bewirkt werden. Beispielsweise können die beiden Bauteile außen umlaufend eine Nut bilden, so dass die Nutränder von diesen beiden Bauteilen geschaffen werden und sodass in der Nut beispielsweise Klebstoff aufgenommen werden kann, mit dem dann die beiden Bauteile fest miteinander verbunden sind. Dadurch, dass der Klebstoff nicht flächig zwischen den beiden Bauteilen zugegeben wird, sondern lediglich außen am Rand, wird eine besonders präzise Ausrichtung des Kodierteils am Grundkörper unterstützt, indem nämlich das Kodierteil nicht auf einem Klebstofffilm aufschwimmen und sich ggf. in unerwünschter Weise verlagern kann, bevor der Klebstoff ausgehärtet ist. Wird jedoch eine zuverlässige Fixierung der beiden Bauteile zueinander sichergestellt, so kann auch abweichend vom äußeren Umfang die Zugabe von Klebstoff auf den Kontaktflächen von Kodierteil und Grundkörper vorgesehen sein, um auf diese Weise eine möglichst große Verklebungsfläche bereitzustellen und so eine mechanisch hochbelastbare Befestigung des Kodierteils am Grundkörper zu ermöglichen.

Wenn die Verbindung von Kodierteil und Grundkörper durch Verschweißung erfolgt, kann ebenfalls diese Befestigung auf den äußeren Umfang der beiden Bauteile beschränkt werden, denn die Verschweißung ermöglicht einerseits, auch wenn sie nur am Umfang erfolgt, eine mechanisch hochbelastbare Befestigung des Kodierteils am Grundkörper, und zum Zweiten können die beiden Bauteile möglichst einfach und wirtschaftlich ausgestaltet werden, beispielsweise als massive Blöcke bzw. Scheiben oder Zapfen, so dass die Kontaktflächen, wenn sie aneinander anliegen, ohnehin nur von außen zugänglich sind, insbesondere wenn diese Kontaktflächen beide glattflächig ausgestaltet sind und sich insofern keine Zwischenräume zwischen den beiden Bauteilen ergeben.

Vorteilhaft kann die Verschweißung der beiden Kodierteile mittels einer Laserverschweißung durchgeführt werden. Durch die präzise zu setzenden Laserstrahlen mit sehr geringem Durchmesser sind beispielsweise auch Stellen an den beiden Kontaktflächen zugänglich, die vom äußeren Umfang beabstandet sind, wenn beispielsweise eine oder beide Kontaktflächen profiliert sind, so dass in diesem Fall nicht nur am äußeren Umfang, sondern auch weiter zum Mittelpunkt der Kontaktflächen hin Befestigungsstellen zwischen dem Kodierteil und dem Grundkörper geschaffen werden können. Wenn aber in wirtschaftlich vorteilhafter Ausgestaltung das Kodierteil und der Grundkörper jeweils glattflächige Kontaktflächen aufweisen und nur zirkumferent am äußeren Umfang eine Nahtlinie vorliegt, so ermöglicht die Laserverschweißung eine sehr präzise Schweißnaht, über welche die beiden benachbarten Bauteile kaum erwärmt werden und dementsprechend vor Verzug geschützt sind, so dass unerwünschte Verformungen zuverlässig ausgeschlossen werden können und die präzise Ausrichtung der Kodierflächen, die für das Zusammenwirken der beiden Kodierteile am Schlüssel einerseits und am Schließstempel andererseits wesentlich ist, zuverlässig gewährleistet werden kann. Die thermische Belastung durch die Verschweißung kann insbesondere vorteilhaft auch dadurch möglichst gering gehalten werden, dass die Verschweißung in Form einer Punktverschweißung mittels mehrerer einzelner Schweißpunkte erfolgt.

Die beiden Bauteile in Form des Grundkörpers und des Kodierteils können mittels einer einzigen Verbindungsart miteinander verbunden werden. Es kann jedoch vorgesehen sein, zwei oder mehrere Verbindungsarten zu kombinieren, beispielsweise die Bauteile sowohl miteinander zu verkleben als auch zusätzlich mittels einer Schweißnaht oder eines bzw. mehrerer Schweißpunkte. Die Verklebung ermöglicht eine Spaltabdichtung zwischen den beiden Bauteilen, und die Verschweißung kann als zusätzliche Sicherung die mechanische Belastung der Verklebung mindern. Oder bei einer mechanischen Verbindung durch Verschraubung oder Verstiftung kann zusätzlich eine Verklebung bzw. Verschweißung vorgesehen sein.

Für die korrekte Positionierung des Kodierteils am Grundkörper kann vorteilhaft eine Zentrierhilfe vorgesehen sein, welche die Durchführung des vorgeschlagenen Verfahrens erleichtert. Vorteilhaft kann eine solche Zentrierhilfe in Form eines umlaufenden Kragens ausgestaltet sein, der an einem Bauteil, nämlich entweder am Kodierteil oder am Grundkörper, vorgesehen ist und das jeweils andere Bauteil zirkumferent übergreift, so dass das korrespondierende Bauteil in sämtlichen radialen Bewegungsrichtungen zuverlässig gegen Verschiebungen gesichert und somit zentriert ist.

Ausführungsbeispiele der vorliegenden Erfindung werden anhand der rein schematischen Darstellungen nachfolgend näher erläutert. Dabei zeigt:
- Fig. 1: eine perspektivische Ansicht auf ein erstes Ausführungsbeispiel, mit einem teilweise dargestellten Grundkörper und einem davon beabstandeten, zugehörigen Kodierteil,
- Fig. 2: einen Längsschnitt durch ein zweites Ausführungsbeispiel, wobei das Kodierteil an dem Grundkörper befestigt ist, und
- Fig. 3: einen Querschnitt durch das zweite Ausführungsbeispiel entlang der Linie 3 - 3 in Fig. 2.

Die Zeichnungen zeigen einen Grundkörper 1, der rein beispielhaft als zylindrischer Zapfen ausgestaltet und nur teilweise dargestellt ist. Es kann sich dabei um den Grundkörper 1 entweder eines Schlüssels oder eines Schließstempels handeln.

Es ist vorgesehen, den Grundkörper 1 mit einem Kodierteil 2 zu verbinden. Das Kodierteil weist an seinem freien, vom Grundkörper 1 abgewandten Ende eine Kodierfläche 3 auf, die als gestufte Stirnfläche des Kodierteils 2 ausgestaltet ist und durch einen Z-förmig verlaufenden Trennschnitt erzeugt worden ist, bei dem gleichzeitig auch ein komplementäres zweites Kodierteil erzeugt worden ist, so dass eines der Kodierteile 2 dem Schlüssel und das andere der beiden Kodierteile 2 dem Schließstempel des Schlosses zugeordnet werden kann.

Das in Fig. 1 dargestellte Kodierteil 2 weist der Kodierfläche 3 gegenüberliegend eine Kontaktfläche 4 auf, die bei der Herstellung des Schlüssels bzw. Schließstempels an eine gegenüberliegende Kontaktfläche 4 des Grundkörpers 1 angelegt wird. Bei dem dargestellten Ausführungsbeispiel ist vorgesehen, dass beide Kontaktflächen 4 glatt ausgestaltet sind, so dass eine vollflächige Anlage der beiden Kontaktflächen 4 aneinander ermöglicht wird. Aufgrund ihrer glatten Oberflächen ermöglichen die aneinander anliegenden Kontaktflächen 4 das Kodierteil 2 beliebig um eine Mittelachse 5 zu drehen, die gestrichelt eingezeichnet ist und durch den Grundkörper 1 sowie das Kodierteil 2 verläuft, so dass durch diese Drehbeweglichkeit das Kodierteil 2 in beliebigen Drehstellungen an den Grundkörper 1 angelegt werden kann.

Das Kodierteil 2 weist einen umlaufenden Kragen 6 auf, der als Zentrierhilfe dient und dessen innerer Durchmesser dem äußeren Durchmesser des Grundkörpers 1 entspricht.

Nachdem die beiden Bauteile aneinander angelegt worden sind, sich also die Kontaktflächen 4 des Grundkörpers 1 und des Kodierteils 2 berühren, werden die beiden aneinander anliegenden Bauteile in dieser Stellung fixiert und miteinander verbunden, indem sie entlang ihrem Umfang miteinander mittels eines Lasers verschweißt werden. Die Laserschweißnaht entsteht dabei zwischen dem Kragen 6 und dem Grundkörper 1.

Dadurch, dass der Kragen 6 um den gesamten Umfang des Kodierteils 2 verläuft und nicht nur in Form einzelner Zentrierfinger o. dgl. ausgestaltet ist, bewirkt die erzeugte Schweißnaht einen dichten Anschluss des Kodierteils 2 an den Grundkörper 1, so dass beispielsweise weder Feuchtigkeit noch Verschmutzungen zwischen die beiden Bauteile eindringen können und die Trennfuge, die sich zwischen dem Grundkörper 1 und dem Kodierteil 2 ergibt, auf ihrer vollen Länge geschlossen ist. Die Stabilität der Befestigung, mit welcher das Kodierteil 2 an dem Grundkörper 1 festgelegt worden ist, wird auf diese Weise maximiert.

Fig. 2 zeigt ein zweites Ausführungsbeispiel. Der Kragen 6, mittels welchem sich das Kodierteil 2 und der Grundkörper 1 überlappen, ist an dem Kodierteil 2 außen bündig vorgesehen und verläuft im Abstand von dem Grundkörper 1, hat also keine Führungs- oder Zentrierfunktion. Um dennoch das Kodierteil 2 präzise zu dem Grundkörper 1 auszurichten, ist eine Zentrierhilfe vorgesehen. Die Zentrierhilfe ist an der Kontaktfläche 4 des Grundkörpers 1 als kreisrunder Zapfen 7 und an der Kontaktfläche 4 des Kodierteils 2 als kreisrunde Bohrung 8 ausgestaltet, die den Zapfen 7 in radialer Richtung führt, aber beliebige Drehwinkelstellungen dieser beiden Bauteile zueinander ermöglicht.

Das Kodierteil 2 weist in der inneren, zum Grundkörper 1 gerichteten Oberfläche seines Kragens 6 eine umlaufende erste Ringnut 9 auf, und der Grundkörper 1 weist in dem Bereich, in dem er in den Kragen 6 eintaucht, eine außen umlaufende, zweite Ringnut 10 auf. Die Ringnuten 9 und 10 stehen lediglich beispielhaft für Profilierungen, die in Richtung der Mittelachse 5 Vorsprünge bzw. Hinterschneidungen schaffen.

Eine Vergussmasse 11 ist in den Spalt zwischen dem Grundkörper 1 und dem Kodierteil 2 eingefüllt worden und füllt auch die Ringnuten 9 und 10 aus. Sie stellt nach ihrer Aushärtung sicher, dass das Kodierteil 2 und der Grundkörper 1 zugfest miteinander verbunden sind, also nicht in axialer Richtung der Mittelachse 5 auseinandergezogen werden können. Obwohl das Kodierteil 2 und der Grundkörper 1 keinen Formschluss unmittelbar miteinander aufweisen, der sie zugfest miteinander verbinden würde, schafft die Vergussmasse mittelbar einen solchen Formschluss, selbst wenn sie nicht als Klebstoff kraftschlüssig an das Kodierteil 2 oder an den Grundkörper 1 anschließt. Die Vergussmasse weist daher vorzugsweise eine hohe mechanische Stabilität hinsichtlich ihrer Belastbarkeit durch Zug- und Scherkräfte auf und kann beispielsweise aus einem entsprechenden Kunststoff bestehen oder aus einem Material, welches als so genanntes Kaltmetall, Flüssigmetall oder Metall aus der Tube handelsüblich ist.

Während Fig. 2 eine Profilierung in axialer Richtung zeigt, nämlich durch die umlaufenden Ringnuten 9 und 10, zeigt Fig. 3 eine Profilierung des Grundkörpers 1 und des Kodierteils 2 in Drehrichtung, nämlich durch axial verlaufende erste Vorsprünge 12 am Grundkörper 1 und ebenfalls axial verlaufende zweite Vorsprünge 14 am Kodierteil 2. Nach Aushärten der Vergussmasse 11 sind der Grundkörper 1 und das Kodierteil 2 formschlüssig drehfest miteinander verbunden, wobei auch in dieser Hinsicht das Kodierteil 2 und der Grundkörper 1 keinen Formschluss unmittelbar miteinander aufweisen, sondern dieser Formschluss mittelbar geschaffen ist, nämlich durch die Vergussmasse.

## Patentansprüche

1. Verfahren zur Kodierung eines Schlüssels und eines Schließstempels für ein Schloss eines Verriegelungssystems,
wobei zwei Kodierteile (2) geschaffen werden, die jeweils eine Kodierfläche (3) aufweisen sowie eine Kontaktfläche (4),
die beiden Kodierteile (2) anschließend zum Schlüssel und Schließstempel nachbearbeitet werden,
wobei die Nachbearbeitung einschließt, dass ein ebenfalls eine Kontaktfläche (4) aufweisender Grundkörper (1) eines Schlüssels oder Schließstempels bereitgestellt wird, und das Kodierteil (2) mit seiner Kontaktfläche (4) an die Kontaktfläche (4) des Grundkörpers (1) angelegt wird, und die beiden Kodierteile (2) jeweils in einer von mehreren möglichen Drehstellungen an dem jeweils zugeordneten Grundkörper (1) derart befestigt werden, dass ein funktionsfähiger Schlüssel oder Schließstempel geschaffen wird,
**dadurch gekennzeichnet,**
**dass** die zusammenwirkenden Kontaktflächen (4) jeweils eines Kodierteils (2) und eines Grundkörpers (1) als relativ zueinander stufenlos drehbare Kontaktflächen (4) bereitgestellt werden,
und das jeweilige Kodierteil (2) an dem jeweiligen Grundkörper (1) dreh- und zugfest festgelegt wird.

2. Verfahren nach Anspruch 1,
**dadurch gekennzeichnet,**
**dass** das Kodierteil (2) mit dem Grundkörper (1) verschweißt wird.

3. Verfahren nach Anspruch 2,
**dadurch gekennzeichnet,**
**dass** das Kodierteil (2) durch eine Laserverschweißung an dem Grundkörper (1) befestigt wird.

4. Verfahren nach einem der vorhergehenden Ansprüche,
**dadurch gekennzeichnet,**
**dass** das Kodierteil (2) mit dem Grundkörper (1) verklebt wird.

5. Verfahren nach einem der vorhergehenden Ansprüche,
**dadurch gekennzeichnet,**
**dass** das Kodierteil (2) an dem Grundkörper (1) dadurch festgelegt wird, dass eine Vergussmasse zwischen diese beiden Teile eingefüllt und anschließend ausgehärtet wird.

6. Verfahren nach einem der vorhergehenden Ansprüche,
**dadurch gekennzeichnet,**
**dass** das Kodierteil (2) lediglich an seinem äußeren Umfang an dem Grundkörper (1) befestigt wird.

7. Verfahren nach einem der vorhergehenden Ansprüche,
**dadurch gekennzeichnet,**
**dass** ein Kodierteil (2) und der ihm zugeordnete Grundkörper (1) mittels einer am Kodierteil (2) und / oder am Grundkörper (1) vorgesehenen Zentrierhilfe zueinander ausgerichtet werden, bevor das Kodierteil (2) am Grundkörper (1) befestigt wird.

8. Verfahren nach Anspruch 7,
**dadurch gekennzeichnet,**
**dass** die Zentrierhilfe zunächst an der Kontaktfläche (4) des Kodierteils (2) und / oder des Grundkörpers (1) erzeugt wird.

9. Schloss eines Verriegelungssystems, welches einen Schlüssel und einen Schließstempel aufweist, die jeweils ein Kodierteil (2) und einen Grundkörper (1) aufweisen, wobei das jeweilige Kodierteil (2) mit dem jeweiligen Grundkörper (1) dreh- und zugfest verbunden ist,
**dadurch gekennzeichnet,**
**dass** der Schlüssel und der Schließstempel jeweils durch ein Verfahren nach einem der Ansprüche 1 bis 8 hergestellt sind.

10. Schloss nach Anspruch 9,
**dadurch gekennzeichnet,**
**dass** das Kodierteil (2) mit dem Grundkörper (1) verschweißt ist.

11. Schloss nach Anspruch 10,
**dadurch gekennzeichnet,**
**dass** das Kodierteil (2) an seinem äußeren Umfang mit dem Grundkörper (1) verschweißt ist.

12. Schloss nach einem der Ansprüche 9 bis 11,
**dadurch gekennzeichnet,**
**dass** das Kodierteil (2) mit dem Grundkörper (1) verklebt ist.

13. Schloss nach einem der Ansprüche 9 bis 12,
**dadurch gekennzeichnet,**
**dass** das Kodierteil (2) durch eine Vergussmasse (11) mit dem Grundkörper (1) dreh- und zugfest verbunden ist.

14. Schloss nach Anspruch 9 oder 13,
**dadurch gekennzeichnet,**
**dass** das Kodierteil (2) und / oder der Grundkörper (1) eine Zentrierhilfe aufweist.

15. Schloss nach Anspruch 14,
**dadurch gekennzeichnet,**
**dass** die Zentrierhilfe als Kragen (6) ausgestaltet ist, welcher das korrespondierende Bauteil übergreift.

16. Schloss nach Anspruch 13,
**dadurch gekennzeichnet,**
**dass** eines der als Grundkörper (1) und als Kodierteil ausgestalteten Bauteile einen Kragen (6) aufweist, der umfangsmäßig entlang seinem inneren Umfang profiliert ausgestaltet ist,
und das korrespondierende Bauteil dort, wo der Kragen (6) es übergreift, umfangsmäßig entlang seinem äußeren Umfang profiliert ausgestaltet ist,
und wobei ein die relative Drehbeweglichkeit der beiden Bauteile zueinander ermöglichender Abstand zwischen den beiden Profilierungen vorgesehen ist.

17. Schloss nach Anspruch 13,
**dadurch gekennzeichnet,**
**dass** eines der als Grundkörper (1) und als Kodierteil ausgestalteten Bauteile einen Kragen (6) aufweist, der in axialer Richtung entlang seinem inneren Umfang profiliert ausgestaltet ist,
und das korrespondierende Bauteil dort, wo der Kragen (6) es übergreift, in axialer Richtung entlang seinem äußeren Umfang profiliert ausgestaltet ist,
und wobei ein die relative Axialbeweglichkeit der beiden Bauteile zueinander ermöglichender Abstand zwischen den beiden Profilierungen vorgesehen ist.

## Claims

1. Method of coding a key and a locking pin for a lock of a locking system, where two coded parts (2) each of which incorporates a coded face (3) and a contact face (4) are created,
the two coded parts (2) are then reworked to form the key and the locking pin,
where reworking includes provision of a base body (1) of a key or locking pin which base body (1) also incorporates a contact face (4), and where the coded part (2) is fitted onto the contact face (4) of the base body (1) by its contact face (4)
and each of the two coded parts (2) is so fixed in one of a number of possible rotary positions on the base body assigned to it that a functionable key or locking pin is created,
**characterised in that** the coacting contact faces (4) of a coded part (2) and a base body (1) are provided as contact faces (4) that can be steplessly rotated relative to each other
and the respective coded part (2) can be fixed to the respective base body (1) torsion- and tension-resistantly.

2. Method in accordance with claim 1, **characterised in that** the coded part (2) is welded to the base body (1).

3. Method in accordance with claim 2, **characterised in that** the coded part (2) is fastened to the base body (1) by means of laser welding.

4. Method in accordance with any one of the foregoing claims, **characterised in that** the coded part (2) is bonded to the base body (1).

5. Method in accordance with any one of the foregoing claims, **characterised in that** the coded part (2) is fixed to the base body (1) by filling a sealing compound between these two parts and then allowing it to set.

6. Method in accordance with any one of the foregoing claims, **characterised in that** the coded part (2) is fixed to the base body (1) only by its outer circumference.

7. Method in accordance with any one of the foregoing claims, **characterised in that,** before a coded part (2) is fastened to a base body (1), such coded part (2) and such base body (1) assigned to it are aligned with each other by means of a centering aid that is provided for on the coded part (2) and/or the base body(1).

8. Method in accordance with claim 7, **characterised in that** the centering aid is first generated on the contact face (4) of the coded part (2) and/or the base body (1).

9. Lock of a locking system that incorporates a key and a locking pin each of which has a coded part (2) and a base body (1),
where the respective coded part (2) is joined to the respective base body (1) torsion- and tension-resistantly, **characterised in that** the key and the locking pin are each manufactured by a method that is in accordance with any one of claims 1 to 8.

10. Lock in accordance with claim 9, **characterised in that** the coded part (2) is welded to the base body (1).

11. Lock in accordance with claim 10, **characterised in that** the coded part (2) is welded to the base body (1) by its outer circumference.

12. Lock in accordance with any one of claims 9 to 11, **characterised in that** the coded part (2) is bonded to the base body (1).

13. Lock in accordance with any one of claims 9 to 12, **characterised in that** the coded part (2) is joined to the base body (1) torsion- and tension-resistantly by means of a sealing compound (11).

14. Lock in accordance with claim 9 or 13, **characterised in that** the coded part (2) and/or the base body (1) incorporate/incorporates a centering aid.

15. Lock in accordance with claim 14, **characterised in that** the centering aid is designed as collar (6) to fit over the corresponding component.

16. Lock in accordance with claim 13, **characterised in that** one of the components that is designed as a base body (1) and as a coded part incorporates a collar (6) that is designed with its inner circumference profiled all round and the corresponding component is designed with its outer circumference profiled all round where the collar (6) fits over such corresponding component,
and where a gap that enables the two components to rotate relative to each other is provided for between the two profilings.

17. Lock in accordance with claim 13, **characterised in that** one of the components that is designed as a base body (1) and as a coded part incorporates a collar (6) that is designed with its inner circumference profiled in an axial direction
and the corresponding component is designed with its outer circumference profiled in an axial direction
where the collar (6) fits over such corresponding component, and where a gap that enables the two components to move relative to each other axially is provided for between the two profilings.

## Revendications

1. Procédé de codage d'une clé et d'un piston de fermeture pour la serrure d'un système de verrouillage,
sachant que sont créées deux pièces de codage (2) présentant chacune une surface de codage (3) et une surface de contact (4),
que les deux pièces de codage (2) sont ensuite réusinées pour donner la clé et le piston de fermeture,
sachant que le réusinage inclut également de fournir un corps de base (1), d'une clé ou d'un piston de fermeture, présentant également une surface de contact (4),
et que la surface de contact (4) de la pièce de codage (2) est appliquée contre la surface de contact (4) du corps de base (1),
et que les deux pièces de codage (2) sont respectivement fixées, dans une position de rotation parmi plusieurs possibles, contre le corps de base (1) qui leur est respectivement affecté, de sorte à créer une clé ou un piston de fermeture fonctionelle/fonctionel, **caractérisé en ce que** les surfaces de contact (4) en interaction, respectivement d'une pièce de codage (2) et d'un corps de base (1), sont mises à disposition comme des surfaces de contact (4) pouvant être tournées en continu l'une relativement à l'autre,
et que la pièce de codage (2) respective est fixée contre le corps de base (1) respectif d'une façon empêchant la rotation et la traction.

2. Procédé selon la revendication 1, **caractérisé en ce que** la pièce de codage (2) est soudée contre le corps de base (1).

3. Procédé selon la revendication 2, **caractérisé en ce que** la pièce de codage (2) est fixée contre le corps de base (1) par soudage laser.

4. Procédé selon l'une des revendications précédentes, **caractérisé en ce que** la pièce de codage (2) est collée contre le corps de base (1).

5. Procédé selon l'une des revendications précédentes, **caractérisé en ce que** la pièce de codage (2) est immobilisée contre le corps de base (1) du fait qu'une masse coulable est coulée entre ces deux pièces et qu'elle est ensuite durcie à cœur.

6. Procédé selon l'une des revendications précédentes, **caractérisé en ce que** la pièce de codage (2) est fixée uniquement sur sa périphérie extérieure contre le corps de base (1).

7. Procédé selon l'une des revendications précédentes, **caractérisé en ce qu'**une pièce de codage (2) et le corps de base (1) qui lui est attribué sont réciproquement alignés via une aide au centrage prévue sur la pièce de codage (2) et/ou sur le corps de base (1), avant que la pièce de codage (2) ne soit fixée contre le corps de base (1).

8. Procédé selon la revendication 7, **caractérisé en ce que** l'aide au centrage est générée d'abord contre la surface de contact (4) de la pièce de codage (2) et/ou du corps de base (1).

9. Serrure d'un système de verrouillage qui présente une clé et un piston de fermeture, lesquels présentent respectivement une pièce de codage (2) et un corps de base (1),
sachant que la pièce de codage (2) respective est reliée au corps de base (1) respectif d'une façon empêchant la rotation et la traction, **caractérisée en ce**
**que** la clé et le piston de fermeture sont fabriqués respectivement à l'aide d'un procédé selon l'une des revendications 1 à 8.

10. Serrure selon la revendication 9, **caractérisée en ce que** la pièce de codage (2) est soudée contre le corps de base (1).

11. Serrure selon la revendication 10, **caractérisée en ce que** la pièce de codage (2) est soudée par sa périphérie extérieure contre le corps de base (1).

12. Serrure selon l'une des revendications 9 à 11, **caractérisée en ce que** la pièce de codage (2) est collée contre le corps de base (1).

13. Serrure selon l'une des revendications 9 à 12, **caractérisée en ce que** la pièce de codage (2) est reliée par une masse coulable (11) au corps de base (1), d'une façon empêchant la rotation et la traction.

14. Serrure selon la revendication 9 ou 13, **caractérisée en ce que** la pièce de codage (2) et/ou le corps de base (1) présentent/présente une aide au centrage.

15. Serrure selon la revendication 14, **caractérisée en ce que** l'aide au centrage est configurée en collet (6) qui chevauche le composant correspondant.

16. Serrure selon la revendication 13, **caractérisée en ce que** l'un des composants configurés comme corps de base (1) et comme pièce de codage présente un collet (6) qui dans le sens périphérique est configuré profilé le long de sa périphérie intérieure, et que le composant correspondant, là où le collet (6) le chevauche, est configuré dans le sens périphérique profilé le long de sa périphérie extérieure,
et sachant qu'est prévu un écart entre les deux profilages, écart qui permet la mobilité en rotation des deux composants l'un relativement à l'autre.

17. Serrure selon la revendication 13, **caractérisée en ce que** l'un des composants configurés comme corps de base (1) et comme pièce de codage présente un collet (6) qui dans le sens axial est configuré profilé le long de sa périphérie intérieure,
et que le composant correspondant, là où le collet (6) le chevauche, est configuré profilé dans le sens axial, le long de sa périphérie extérieure, et sachant qu'est prévu un écart entre les deux profilages, écart qui permet la mobilité axiale des deux composants l'un relativement à l'autre.
